# EUROPÄISCHE PATENTSCHRIFT

(11) **EP 3 825 619 B1**
(45) Veröffentlichungstag und Bekanntmachung des Hinweises auf die Patenterteilung: **06.09.2023**
(21) Anmeldenummer: 20208600.5
(22) Anmeldetag: 19.11.2020
(51) Int. Cl.: F24F 13/02, F24F 3/16, F24F 8/00, F24F 6/00

(54) **LÜFTUNGSNETZWERK FÜR EIN GEBÄUDE**
VENTILATION NETWORK FOR A BUILDING
RÉSEAU D'AÉRATION POUR UN BÂTIMENT

(30) Priorität: 25.11.2019 DE 102019131834
(43) Veröffentlichungstag der Anmeldung: 26.05.2021
(73) Patentinhaber: ERLUS AKTIENGESELLSCHAFT, 84088 Neufahrn (DE)
(72) Erfinder: Schulte, Markus, 84088 Neufahrn (DE); Böhm, Jürgen, 84088 Neufahrn (DE)
(74) Vertreter: Louis Pöhlau Lohrentz

(56) Entgegenhaltungen:
- CN-A- 106 524 381
- US-A- 2 427 780
- US-A- 4 411 255

## Beschreibung

Die Erfindung betrifft ein Lüftungsnetzwerk für ein Gebäude, vorzugsweise Ein- oder Mehrfamilienhaus, vorzugsweise zur kontrollierten Wohnraumlüftung.

Lüftungsnetzwerke für Gebäude, u.a. auch für Ein- und Mehrfamilienhäuser sind bekannt. Über vertikale Schächte in den Gebäuden und horizontale Querverteilungen mit Deckenventilen in den Stockwerken wird Zuluft und Abluft in separaten Strängen über zentrale Lüftungsgeräte gesteuert zu- und abgeführt. Als Zuluft wird von außen Frischluft angesaugt und dem Lüftungsnetzwerk zugeführt. Die Abluft aus dem Lüftungsnetzwerk, d.h. die in den Räumen des Gebäudes verbrauchte Luft wird aus dem Lüftungsnetzwerk nach Außen abgeführt.

Bei dem auf dem Markt unter der Produktbezeichnung ERLUS Via Vento angebotenen Produkt der ERLUS Aktiengesellschaft handelt es sich um ein solches Lüftungsnetzwerk für Gebäude, vorzugsweise Ein- oder Mehrfamilienhäuser. Das Produkt ist in Art eines Baukastens modular aufgebaut mit Betonbauelementen, die jeweils Betonkörper mit Luftdurchströmungsraum aufweisen. Der Luftdurchströmungsraum ist in den unterschiedlichen Betonbauelementen in dem Betonkörper als linearer Schacht oder Rohrbogen ausgebildet. Die Betonbauelemente werden in dem Gebäude vertikal übereinander montiert unter Ausbildung von vertikalen Zuluft- oder Abluftschächten oder in den Querverteilungen unter Ausbildung von horizontalen Zuluft- oder Abluftleitungen.

Die US 2,427,780 A beschreibt ein Lüftungsnetzwerk eines Gebäudes mit Betonbauelementen mit Betonkörper mit Zuluftdurchströmungsraum. In dem Dokument ist ein Betonkörper gezeigt, der eine Zuluftbehandlungseinrichtung mit einem Lüfter aufweist.

Die CN 106 524 381 A beschreibt ein Lüftungsnetzwerk für ein Gebäude mit Betonkörpern mit Zuluft- und Abluftführung. Eine Luftbehandlungsvorrichtung ist vorgesehen als ein Filternetzwerk, ein Sterilisierer oder ein Anionengenerator.

Die US 4,411,255 A beschreibt ein Betonbauelement mit einer Vielzahl von Lüftungskanälen.

Der Erfindung liegt die Aufgabe zugrunde, ein Lüftungsnetzwerk der eingangs genannten Art dahingehend weiterzuentwickeln, dass das Lüftungsnetzwerk in Betrieb Vorteile für den Benutzer bei der Lüftung erbringt.

Die Erfindung löst diese Aufgabe mit dem Gegenstand des Hauptanspruchs 1. Es handelt sich dabei um ein Lüftungsnetzwerk für ein Gebäude, vorzugsweise Ein- oder Mehrfamilienhaus, vorzugsweise zur kontrollierten Wohnraumlüftung. Das Lüftungsnetzwerk, welches vorzugsweise aus einem modularen Baukasten ausgebildet ist, umfasst mehrere Betonbauelemente, die jeweils einen Betonkörper mit mindestens einem Zuluftdurchströmungsraum und/oder mindestens einem Abluftdurchströmungsraum aufweisen, wobei in dem Betonkörper ein Multifunktionskanal neben dem Zuluftdurchströmungsraum und/oder ein Multifunktionskanal neben dem Abluftdurchströmungsraum ausgebildet ist, vorzugsweise parallel ausgebildet und vorzugsweise als durchgehender Kanal.

Wesentlich bei einer ersten Ausgestaltung der erfindungsgemäßen Lösung ist, dass der in dem Betonkörper ausgebildete mindestens eine Zuluftdurchströmungsraum eine Zuluftbehandlungseinrichtung aufweist,
- indem die Zuluftbehandlungseinrichtung in den Zuluftdurchströmungsraum eingreift und/oder in dem Zuluftdurchströmungsraum angeordnet ist und/oder die Zuluftbehandlungseinrichtung mit dem Zuluftdurchströmungsraum kommuniziert;
- wobei die Zuluftbehandlungseinrichtung als Luftreinigungseinrichtung und/oder Luftbefeuchtungseinrichtung und/oder als Odorierungseinrichtung ausgebildet ist;
- wobei in dem Multifunktionskanal eine Sensoreinrichtung angeordnet ist, die mit der Zuluftbehandlungseinrichtung verbunden ist und/oder zusammenwirkt, wobei in einer Zwischenwand zwischen dem Zuluftdurchströmungsraum und dem Multifunktionskanal eine Verbindungsöffnung ausgebildet ist, in der die Sensoreinrichtung eingreift oder hindurchgreift.

Die Zuluftbehandlungeinrichtung kann als Luftreinigungseinrichtung und/oder als Luftbefeuchtungeinrichtung und/oder als Odorierungseinrichtung ausgebildet sein. Erfindungsgemäß ist damit also vorgesehen, dass die den Zuluftdurchströmungsraum durchströmende Zuluft zur Verbesserung der Luftqualität durch eine Zuluftbehandlungseinrichtung behandelt wird. Die Zuluftbehandlungseinrichtung ist dem Zuluftdurchströmungsraum des Betonbauelements zugeordnet, d.h. in dem Zuluftdurchströmungsraum des Betonbauelements angeordnet oder in diesen eingreifend und/oder mit diesem kommunizierend.

Erfindungsgemäß ist die Sensoreinrichtung derart ausgebildet, dass die Sensoreinrichtung einen Sensorkopf aufweist, der in die Verbindungsöffnung eingreift und/oder durch diese hindurchgreift.

Gemäß einer zweiten Ausgestaltung der Erfindung oder zusätzlich zur ersten Ausgestaltung der Erfindung ist vorgesehen, dass der in dem Betonkörper ausgebildete mindestens eine Abluftdurchströmungsraum eine Abluftbehandlungseinrichtung aufweist,
- indem die Abluftbehandlungseinrichtung in den Abluftdurchströmungsraum eingreift und/oder in dem Abluftdurchströmungsraum angeordnet ist und/oder mit dem Abluftdurchströmungsraum kommuniziert,
- wobei die Abluftbehandlungseinrichtung als Luftreinigungseinrichtung und/oder als Luftbefeuchtungseinrichtung und/oder als Odorierungseinrichtung ausgebildet ist
- wobei in dem Multifunktionskanal eine Sensoreinrichtung angeordnet ist, die mit der Abluftbehandlungseinrichtung verbunden ist und/oder zusammenwirkt, wobei in einer Zwischenwand zwischen dem Abluftdurchströmungsraum und dem Multifunktionskanal eine Verbindungsöffnung ausgebildet ist, in der die Sensoreinrichtung eingreift oder hindurchgreift.

Die Abluftbehandlungseinrichtung kann auch als Luftreinigungseinrichtung und/oder als Luftbefeuchtungseinrichtung und/oder als Odorierungseinrichtung ausgebildet sein. Damit ist erfindungsgemäß vorgesehen, dass die den Abluftdurchströmungsraum durchströmende Abluft zur Verbesserung der Luftqualität der Abluft durch eine Abluftbehandlungseinrichtung behandelt wird, wobei die Abluftbehandlungseinrichtung gleich wie vorangehend für die Zuluftbehandlungseinrichtung dem Betonbauelement zugeordnet ist, d.h. in dem Abluftdurchströmungsraum des Betonbauelementes angeordnet ist und/oder in diesen eingreift und/oder mit diesem kommuniziert. Die Behandlung der Abluft kommt insbesondere dann infrage, wenn in dem Lüftungsnetzwerk Abluft rückgeführt wird, d.h. entsprechend behandelte Abluft der Zuluft beigemischt wird.

Das mindestens eine Betonbauelement mit der Zuluftbehandlungseinrichtung und/oder Abluftbehandlungseinrichtung kann bei in dem Gebäude installiertem Lüftungsnetzwerk in einem vertikalen Strang von vertikal übereinander angeordneten Betonbauelementen oder in einem horizontalen Strang von horizontal nebeneinander angeordneten Betonbauelementen angeordnet sein. Die Zuluftdurchströmungsräume und/oder Abluftdurchströmungsräume in dem vertikalen Strang bilden einen vertikalen, vorzugsweise durchgehenden Zuluftdurchströmungskanal und/oder Abluftdurchströmungskanal. Die Zuluftdurchströmungsräume und/oder Abluftdurchströmungsräume in dem horizontalen Strang bilden einen horizontalen, vorzugsweise durchgehenden Zuluftdurchströmungskanal und/oder Abluftdurchströmungskanal. Die Zuluftbehandlungseinrichtung und/oder Abluftbehandlungseinrichtung des in dem vertikalen Strang und/oder horizontalen Strang angeordneten mindestens einen Betonbauelements ist damit in dem vertikalen und/oder horizontalen Zuluftdurchströmungskanal und/oder Abluftdurchströmungskanal angeordnet und sorgt dort für die Behandlung der Zuluft und/oder Abluft. Das Betonbauelement mit dem Zuluftdurchströmungsraum und/oder dem Abluftdurchströmungsraum kann als Sonderbauelement des Lüftungsnetzwerks ausgebildet sein, welches sich von den Standardbetonbauelementen lediglich darin unterscheidet, dass das Sonderbauelement in dem Zuluftdurchströmungsraum keine Zuluftbehandlungseinrichtung und in dem Abluftdurchströmungsraum keine Abluftbehandlungseinrichtung aufweist.

Bei besonders bevorzugten Ausführungen des Lüftungsnetzwerks ist vorgesehen, dass die Zuluftbehandlungseinrichtung und/oder die Abluftbehandlungseinrichtung als in oder an dem mindestens einen Betonbauelement ab Werk eingebaute Einrichtung oder als in oder an dem mindestens einen Betonbauelement nachrüstbare Einrichtung ausgebildet ist.

Die Zuluftbehandlungseinrichtung und/oder die Abluftbehandlungseinrichtung kann eine Luftreinigungseinrichtung vorsehen, die zur Reduzierung von Staub und/oder Luftschadstoffen, bevorzugt Feinstaub, VOC, Schimmelsporen und/oder Gerüche ausgebildet ist.

Was die Arbeitsweise der Luftreinigungseinrichtung betrifft, kann vorzugsweise vorgesehen sein, dass die Luftreinigungseinrichtung ausgebildet ist auf Basis von elektrostatischer Luftbehandlung, und/oder mechanischer Luftbehandlung, und/oder katalytischer Luftbehandlung, und/oder ionisierender Luftbehandlung, vorzugsweise Ozonisierung, und/oder UV-Licht Luftbehandlung, und/oder nasschemisch arbeitender Luftbehandlung.

Bevorzugte Ausführungen können vorsehen, dass der Zuluftdurchströmungsraum in dem Betonkörper als Schacht und/oder als Rohr und/oder als mit wechselnden Querschnitten und/oder Richtungen ausgeformter Hohlraum ausgebildet ist; und/oder dass der Abluftdurchströmungsraum in dem Betonkörper als Schacht und/oder Rohr und/oder mit wechselnden Querschnitten und/oder Richtungen ausgeformter Hohlraum ausgebildet ist.

Bei bevorzugten Ausführungen kann auch vorgesehen sein, dass das Betonbauelement einen Zuluftdurchströmungsraum und einen Abluftdurchströmungsraum aufweist, die im Gegenstrom arbeitend, vorzugsweise parallel zueinander angeordnet, ausgebildet sind.

Um einen einfach handhabbaren Zugriff zur Frischluftbehandlungseinrichtung zu realisieren, sehen bevorzugte Ausführungen vor, dass in dem Betonkörper des Betonbauelements mindestens eine Revisionsöffnung ausgebildet ist, die einen Zugang zu dem zur Zuluftdurchführungsraum und oder zu der Zuluftreinigungseinrichtung und/oder zu der Odorierungseinrichtung und/oder zu der Luftbefeuchtungseinrichtung bildet. In entsprechender Weise sehen bevorzugte Ausführungen für einen gut handhabbaren Zugriff zu der Abluftbehandlungseinrichtung vor, dass in dem Betonkörper des Betonbauelement mindestens eine Revisionsöffnung ausgebildet ist, die die einen Zugang zu dem zur Abluftdurchführungsraum und/oder zu der Abluftreinigungseinrichtung und/oder zu der Odorierungseinrichtung und/oder zu der Luftbefeuchtungseinrichtung bildet.

Bevorzugte Ausführungen des Lüftungsnetzwerks können vorsehen, dass mehrere der Betonbauelemente derart vertikal übereinander und/oder horizontal nebeneinander angeordnet sind, dass die Zuluftdurchströmungsräume und/oder die Abluftdurchströmungsräume der vertikal übereinander angeordneten Betonbauelemente und/oder die Zuluftdurchströmungsräume und/oder die Abluftdurchströmungsräume der horizontal nebeneinander angeordneten Betonbauelemente untereinander kommunizieren, vorzugsweise vertikale und/oder horizontale Schächte bilden. Es kann vorgesehen sein, dass das Lüftungsnetzwerk in mindestens einem Geschoss des Gebäudes mindestens eine Verteilervorrichtung aufweist, die mit mindestens einem der Zuluftdurchströmungsräume und/oder Abluftdurchströmungsräume der Betonbauelemente kommuniziert. Bevorzugte Weiterbildungen können vorsehen, dass an der Verteilervorrichtung zwecks Querverteilung in dem Geschoss vorzugsweise konventionelle Luftrohrleitungen angeschlossen sind.

Bevorzugte Ausführungen können auch vorsehen, dass das
Betonbauelement eine mit dem Zuluftdurchströmungsraum in dem Betonkörper verbundene Anschlusseinrichtung aufweist zum Anschluss einer externen Zuluftzuleitung und/oder
dass das Betonbauelement eine mit dem Abluftdurchströmungsraum in dem Betonkörper verbundene Anschlusseinrichtung aufweist zum Anschluss einer externen Abluftableitung.

Weitere Merkmale und Vorteile ergeben sich aus der zeichnerischen Darstellung. Dabei zeigt
- Figur 1: eine perspektivische Darstellung eines Betonbauelements mit Zuluftdurchströmungsraum und Abluftdurchströmungsraum eines ersten nicht erfindungsgemäßen Beispiels;
- Figur 2: eine Draufsicht auf ein Betonbauelement mit Zuluftdurchströmungsraum, Abluftdurchströmungsraum und Multifunktionskanal einer ersten Ausführungsform der Erfindung;
- Figur 3: eine Draufsicht auf ein Betonbauelement mit Zuluftdurchströmungsraum und ein Betonbauelement mit Abluftdurchströmungsraum eines zweiten, nicht zur Erfindung gehörenden Beispiels;
- Figur 4: eine Draufsicht auf ein Betonbauelement mit Zuluftdurchströmungsraum und Multifunktionsraum und ein Betonbauelement mit Abluftdurchströmungsraum gemäß einer zweiten Ausführungsform der Erfindung.

Das erfindungsgemäße Lüftungsnetzwerk ist modular aus Betonbauelementen B aufgebaut. In dem Lüftungsnetzwerk sind jeweils mehrere Standardbetonbauelemente und ein oder mehrere Sonderbetonbauelemente verbaut. Die Betonbauelemente B, d.h. sowohl die Standardbetonbauelemente als auch die Sonderbetonbauelemente weisen jeweils einen Betonkörper 10 mit mindestens einem Zuluftdurchströmungsraum 10z und/oder mindestens einem Abluftdurchströmungsraum 10a auf. Es sind Ausführungen möglich, bei denen jeweils noch ein Multifunktionskanal 10m neben dem Zuluftdurchströmungsraum 10z und/oder neben dem Abluftdurchströmungsraum 10a angeordnet ist (siehe Figuren 2 und 4). Die Sonderbetonbauelemente unterscheiden sich von den Standardbetonbauelementen darin, dass bei dem Sonderbetonbauelement in dem Zuluftdurchströmungsraum 10z eine Zuluftbehandlungseinrichtung 10zb angeordnet ist und/oder in dem Abluftdurchströmungsraum 10a eine Abluftbehandlungseinrichtung angeordnet ist.

Figur 1 zeigt ein Betonbauelement B, welches als Sonderbetonbauelement ausgebildet ist. Wie erkennbar, weist das in Figur 1 dargestellte Betonbauelement B einen quaderförmigen Betonkörper 10 auf. In dem Betonkörper 10 sind zwei parallel zueinander angeordnete schachtartige vertikale Durchströmungsräume 10z, 10a ausgebildet. Der links dargestellte Durchströmungsraum ist der Zuluftdurchströmungsraum 10z. Der rechts dargestellte Durchströmungsraum ist der Abluftdurchströmungsraum 10a.

In dem in Figur 1 dargestellten Betonbauelement ist in dem Zuluftdurchströmungsraum 10z eine Zuluftbehandlungseinrichtung 10zb angeordnet. In dem Betonkörper 10 ist in einer den Zuluftdurchströmungsraum 10z begrenzenden Wand eine Revisionsöffnung 10zö ausgebildet, über die die im Zuluftdurchströmungsraum 10z angeordnete Luftbehandlungseinrichtung 10zb zugänglich ist.

Die Zuluftbehandlungseinrichtung 10zb ist als Modul ausgebildet, der in dem Zuluftdurchströmungsraum 10z in einer nicht näher dargestellten Halterung oder in einer separaten Ausnehmung in der Innenwand des Zuluftdurchströmungsraums angeordnet ist. Das Betonbauelement B mit der im Zuluftdurchströmungsraum 10z aufgenommenen Zuluftbehandlungseinrichtung 10zb bildet ein Fertigbauteil, das ab Werk in dieser Ausgestaltung ausgebildet lieferbar ist.

Die Zuluftbehandlungseinrichtung 10zb ist als Zuluftreinigungseinrichtung zur Reinigung von Staub und/oder Luftschadstoffen, bevorzugt Feinstaub, VOC, Schimmelspuren, und/oder Gerüche ausgebildet. Sie kann auf Basis von elektrostatischer Luftbehandlung und/oder mechanischer Luftbehandlung und/oder katalytischer Luftbehandlung und/oder ionisierender Luftbehandlung, vorzugsweise Ozonisierung, und/oder UV-Licht-Luftbehandlung und/oder nasschemisch arbeitender Luftbehandlung ausgebildet sein.

Neben der als Zuluftreinigungseinrichtung ausgebildeten Zuluftbehandlungseinrichtung 10zb oder integriert in der Zuluftbehandlungseinrichtung 10zb kann in dem Zuluftdurchströmungsraum zusätzlich eine vorzugsweise optionale Luftbefeuchtungseinrichtung und/oder Odorierungseinrichtung angeordnet sein.

Bei dem Ausführungsbeispiel in Figur 1 sind an dem Betonbauelement B noch externe Leitungen angeschlossen. Es handelt sich um eine externe Zuluftzuleitung 11z und eine externe Abluftableitung 11a. Die externe Zuluftzuleitung 11z ist über eine an dem Betonkörper 10 angeordnete Anschlussstelle an den Zuluftdurchströmungsraum 10z angeschlossen. Über die Zuluftzuleitung 11z wird von extern Zuluft in das Lüftungsnetzwerk eingeleitet.

Die externe Abluftableitung 11a ist über eine am Betonkörper 10 angeordnete Anschlussstelle an den Abluftdurchströmungsraum 10a angeschlossen. Über die Abluftableitung 11a wird die Abluft aus dem Lüftungsnetzwerk extern abgeleitet.

Bei einem gegenüber Figur 1 abgewandelten Ausführungsbeispiel kann in dem Betonkörper 10 des Betonbauelements B anstelle oder zusätzlich zu der in Figur 1 im Zuluftdurchströmungsraum 10z angeordneten Zuluftbehandlungseinrichtung 10zb eine Abluftbehandlungseinrichtung in dem Abluftschacht 10a angeordnet sein. Hierfür ist in dem Betonkörper 10 des Betonbauelements B zur nächstliegenden Außenseite eine Revisionsöffnung 10aö ausgebildet, über die die in dem Abluftschacht 10a aufgenommene Abluftbehandlungseinrichtung zugänglich ist. Zusätzlich neben der als Abluftreinigungseinrichtung ausgebildeten Abluftbehandlungseinrichtung oder in dieser integriert kann in dem Abluftdurchströmungsraum 10a des Betonkörpers 10 auch optional noch eine Luftbefeuchtungseinrichtung und/oder eine Odorierungseinrichtung angeordnet sein. Die über die Abluftbehandlungseinrichtung mögliche Reinigung oder anderweite Nachbehandlung der Abluft macht in dem Lüftungsnetzwerk insbesondere dann Sinn, wenn in dem Lüftungsnetzwerk die Abluft zumindest teilweise zurückgeführt wird oder bestimmte Abluftinhaltsstoffe aus der Abluft entfernt werden sollen.

Die Figuren 2 und 4 zeigen den Grundriss von Betonbauelementen, die im Unterschied zu dem Betonbauelement in Figur 1 in dem Betonkörper 10 neben dem Zuluftdurchströmungsraum 10z bzw. dem Abluftdurchströmungsraum 10a zusätzlich einen Multifunktionskanal 10m aufweisen, der parallel zu dem Zuluftdurchströmungraum 10z bzw. parallel zu dem Abluftdurchströmungsraum 10a angeordnet ist und jeweils gleich wie der Zuluftdurchströmungsraum bzw. der Abluftdurchströmungsraum als durchgehender Kanal, der durch den Betonkörper hindurchgeht, ausgebildet ist. In dem Multifunktionskanal 10m kann eine nicht dargestellte Sensoreinrichtung oder eine nicht dargestellte Steuerungseinrichtung oder weitere Komponenten angeordnet sein, die mit der Zuluftbehandlungseinrichtung in dem Zuluftdurchströmungsraum 10f und/oder der Abluftbehandlungseinrichtung in dem Abluftdurchströmungsraum 10a zusammenwirken. Hierfür kann in der Zwischenwand, die zwischen dem Multifunktionskanal 10m und dem Zuluftdurchströmungsraum 10z bzw. dem Abluftdurchströmungsraum 10a ausgebildet ist, eine Durchgangsöffnung ausgebildet sein. In diese Durchgangsöffnung kann die Sensoreinrichtung und/oder die Steuerungseinrichtung und/oder eine elektrische Verbindungsleitung zu der Zuluftbehandlungseinrichtung bzw. zu der Abluftbehandlungseinrichtung eingreifen. Es kann auch vorgesehen sein, dass in der Durchgangsöffnung ein Sensorkopf der Sensoreinrichtung eingesteckt ist oder hindurchgreifend angeordnet ist. Bei dem erfindungsgemäßen Ausführungsbeispiel ist in dem Multifunktionskanal 10m mindestens die nicht dargestellte Sensoreinrichtung angeordnet.

Aus den Figuren 3 und 4 ist erkennbar, dass der Zuluftdurchströmungsraum 10z und der Abluftdurchströmungsraum 10a nicht in einem gemeinsamen Betonbauelement B ausgebildet sein müssen, sondern, dass der Zuluftdurchströmungsraum 10z und der Abluftdurchströmungsraum 10a jeweils in einem separaten Betonbauelement, d.h. in einem separaten Betonkörper 10 ausgebildet sein kann.

Was den Aufbau des Lüftungsnetzwerks betrifft: das Lüftungsnetzwerk ist aus mehreren Betonbauelementen B aufgebaut, die vertikal übereinander angeordnet sind. Sie bilden einen oder mehrere vertikale Stränge, in denen die Zuluftdurchströmungsräume 10z vertikal übereinander fluchten unter Ausbildung eines oder mehrerer vertikaler Zuluftschächte. Soweit die vertikal übereinander angeordneten Bauelemente der vertikalen Stränge neben den Zuluftdurchströmungsräumen auch Abluftdurchströmungsräume aufweisen, werden parallel zu den vertikalen Zuluftschächten durch die Abluftdurchströmungsräume vertikale Abluftschächte gebildet. Vertikale Stränge, die aus übereinander angeordneten Betonbauelementen bestehen, die ausschließlich Abluftdurchströmungsräume aufweisen, bilden in den Strängen jeweils nur vertikale Abluftschächte.

In den vertikalen Schächten ist jeweils mindestens ein Sonderbetonbauelement, bei dem, so wie vorangehend erläutert, in dem Zuluftdurchströmungsraum 10z eine Zuluftbehandlungseinrichtung 10zb und/oder in dem Abluftdurchströmungsraum 10a eine Abluftbehandlungseinrichtung angeordnet ist.

Die vertikalen Stränge des Lüftungsnetzwerks weisen in den Geschossen jeweils mindestens eine Verteilervorrichtung auf, die mit mindestens einem der Zulufträume und/oder Ablufträume der Betonbauelemente kommunizieren. An den Verteilervorrichtungen können zwecks Querverteilung in den Geschossen vorzugsweise konventionelle Luftrohrleitungen angeschlossen sein.

### Bezugszeichenliste

- B: Betonbauelement
- 10: Betonkörper des Lüftungsnetzwerks

- 10z: Schacht oder Durchströmungsraum für Zuluft
- 10zö: Revisionsöffnung in 10f
- 10zb: Zuluftbehandlungseinrichtung

- 10a: Schacht oder Durchströmungsraum für Abluft
- 10aö: Revisionsöffnung in 10a
- 10m: Multifunktionskanal
- 11z: externe Zuluftleitung
- 11a: externe Abluftleitung

## Patentansprüche

1. Lüftungsnetzwerk für ein Gebäude, vorzugsweise Ein- oder Mehrfamilienhaus, vorzugsweise zur kontrollierten Wohnraumlüftung, wobei das Lüftungsnetzwerk mehrere Betonbauelemente (B) mit jeweils einem Betonkörper (10) mit mindestens einem Zuluftdurchströmungsraum (10z) und/oder mindestens einem Abluftdurchströmungsraum (10a) aufweist,
wobei in dem Betonkörper (10) ein Multifunktionskanal (10m) neben dem Zuluftdurchströmungsraum (10z) und/oder neben dem Abluftdurchströmungsraum (10a) ausgebildet ist,
wobei vorgesehen ist,
dass mindestens eines der Betonbauelemente derart ausgebildet ist,
(i) dass der in dem Betonkörper (10) ausgebildete mindestens eine Zuluftdurchströmungsraum (10z) eine Zuluftbehandlungseinrichtung (10zb) aufweist,
- indem die Zuluftbehandlungseinrichtung (10zb) in den Zuluftdurchströmungsraum (10z) eingreift und/oder in dem Zuluftdurchströmungsraum angeordnet ist und/oder die Zuluftbehandlungseinrichtung (10zb) mit dem Zuluftdurchströmungsraum (10z) kommuniziert;
- wobei die Zuluftbehandlungseinrichtung (10zb) als Luftreinigungseinrichtung und/oder Luftbefeuchtungseinrichtung und/oder als Odorierungseinrichtung ausgebildet ist;
- wobei in dem Multifunktionskanal (10m) eine Sensoreinrichtung angeordnet ist, die mit der Zuluftbehandlungseinrichtung (10zb) verbunden ist und/oder zusammenwirkt, wobei in einer Zwischenwand zwischen dem Zuluftdurchströmungsraum (10z) und dem Multifunktionskanal (10m) eine Verbindungsöffnung ausgebildet ist, in der die Sensoreinrichtung eingreift oder hindurchgreift;
und/oder
(ii) dass der in dem Betonkörper (10) ausgebildete mindestens eine Abluftdurchströmungsraum (10a) eine Abluftbehandlungseinrichtung aufweist,
- indem die Abluftbehandlungseinrichtung in den Abluftdurchströmungsraum (10a) eingreift und/oder in dem Abluftdurchströmungsraum angeordnet ist und/oder mit dem Abluftdurchströmungsraum (10a) kommuniziert,
- wobei die Abluftbehandlungseinrichtung als Luftreinigungseinrichtung und/oder als Luftbefeuchtungseinrichtung und/oder als Odorierungseinrichtung ausgebildet ist,
- wobei in dem Multifunktionskanal eine Sensoreinrichtung angeordnet ist, die mit der Abluftbehandlungseinrichtung verbunden ist und/oder zusammenwirkt, wobei in einer Zwischenwand zwischen dem Abluftdurchströmungsraum (10a) und dem Multifunktionskanal (10m) eine Verbindungsöffnung ausgebildet ist, in der die Sensoreinrichtung eingreift oder hindurchgreift.

2. Lüftungsnetzwerk nach Anspruch 1,
- wobei in dem Multifunktionskanal (10m) eine Steuerungseinrichtung angeordnet ist, die mit der Zuluftbehandlungseinrichtung (10zb) verbunden ist und/oder zusammenwirkt, wobei in einer Zwischenwand zwischen dem Zuluftdurchströmungsraum (10z) und dem Multifunktionskanal (10m) eine Verbindungsöffnung ausgebildet ist, in der die Steuerungseinrichtung und/oder eine elektrische Verbindungseinrichtung zur Zuluftbehandlungseinrichtung (10zb) eingreift oder hindurchgreift;
und/oder
- wobei in dem Multifunktionskanal (10 m) eine Steuerungseinrichtung angeordnet ist, die mit der Abluftbehandlungseinrichtung verbunden ist und/oder zusammenwirkt, wobei in einer Zwischenwand zwischen dem Abluftdurchströmungsraum (10a) und dem Multifunktionskanal (10m) eine Verbindungsöffnung ausgebildet ist, in der die Steuerungseinrichtung und/oder eine elektrische Verbindungseinrichtung zur Abluftbehandlungseinrichtung eingreift oder hindurchgreift.

3. Lüftungsnetzwerk nach Anspruch 1 oder 2,
wobei die Sensoreinrichtung einen Sensorkopf aufweist, der in die Verbindungsöffnung eingreift und/oder durch diese hindurchgreift.

4. Lüftungsnetzwerk nacheinem der vorangehenden Ansprüche,
wobei die Zuluftbehandlungseinrichtung (10zb) und/oder die Abluftbehandlungseinrichtung als in oder an dem mindestens einen Betonbauelement (B, 10) ab Werk eingebaute Einrichtung oder als in oder an dem mindestens einen Betonbauelement (B, 10) nachrüstbare Einrichtung ausgebildet ist.

5. Lüftungsnetzwerk nach einem der vorangehenden Ansprüche,
wobei die Luftreinigungseinrichtung (10zb) zur Reduzierung von Staub und/oder Luftschadstoffen, bevorzugt Feinstaub, VOC, Schimmelsporen und/oder Gerüche ausgebildet ist.

6. Lüftungsnetzwerk nach einem der vorangehenden Ansprüche,
wobei die Luftreinigungseinrichtung ausgebildet ist auf Basis von
(i) elektrostatischer Luftbehandlung, und/oder
(ii) mechanischer Luftbehandlung, und/oder
(iii) katalytischer Luftbehandlung, und/oder
(iv) ionisierender Luftbehandlung, vorzugsweise Ozonisierung, und/oder
(v) UV-Licht Luftbehandlung, und/oder
(vi) nasschemisch arbeitender Luftbehandlung.

7. Lüftungsnetzwerk nach einem der vorangehenden Ansprüche,
- wobei der Zuluftdurchströmungsraum (10z) in dem Betonkörper als Schacht und/oder als Rohr und/oder als mit wechselnden Querschnitten und/oder Richtungen ausgeformter Hohlraum ausgebildet ist; und/oder
- wobei der Abluftdurchströmungsraum (10a) in dem Betonkörper als Schacht und/oder Rohr und/oder mit wechselnden Querschnitten und/oder Richtungen ausgeformter Hohlraum ausgebildet ist.

8. Lüftungsnetzwerk nach einem der vorangehenden Ansprüche,
wobei das mindestens eine Betonbauelement (B, 10) einen Zuluftdurchströmungsraum (10z) und einen Abluftdurchströmungsraum (10a) aufweist, die im Gegenstrom arbeitend, vorzugsweise parallel zueinander angeordnet, ausgebildet sind.

9. Lüftungsnetzwerk nach einem der vorangehenden Ansprüche,
- wobei in dem Betonkörper (10) des mindestens einen Betonbauelements (B) mindestens eine Revisionsöffnung (10zö) ausgebildet ist, die einen Zugang zu dem Zuluftdurchströmungsraum (10z) und/oder zu der Zuluftreinigungseinrichtung und/oder zu der Odorierungseinrichtung und/oder zu der Luftbefeuchtungseinrichtung bildet; und/oder
- wobei in dem Betonkörper (10) des mindestens einen Betonbauelements (B) mindestens eine Revisionsöffnung (10aö) ausgebildet ist, die einen Zugang zu dem Abluftdurchströmungsraum (10a) und/oder zu der Abluftreinigungseinrichtung und/oder zu der Odorierungseinrichtung und/oder zu der Luftbefeuchtungseinrichtung bildet.

10. Lüftungsnetzwerk nach einem der vorangehenden Ansprüche,
wobei mehrere der Betonbauelemente (B) derart vertikal übereinander und/oder horizontal nebeneinander angeordnet sind, dass die Zuluftdurchströmungsräume (10z) und/oder die Abluftdurchströmungsräume (10a) der vertikal übereinander angeordneten Betonbauelemente (B) und/oder die Zuluftdurchströmungsräume (10z) und/oder die Abluftdurchströmungsräume (10a) der horizontal nebeneinander angeordneten Betonbauelemente (B) untereinander kommunizieren, vorzugsweise vertikale und/oder horizontale Schächte bilden.

11. Lüftungsnetzwerk nach Anspruch 10,
wobei das Lüftungsnetzwerk in mindestens einem Geschoss des Gebäudes mindestens eine Verteilervorrichtung aufweist, die mit mindestens einem der Zuluftdurchströmungsräume (10z) und/oder Abluftdurchströmungsräume (10a) der Betonbauelemente (B) kommuniziert.

12. Lüftungsnetzwerk nach Anspruch 11,
wobei dass an der Verteilervorrichtung zwecks Querverteilung in dem Geschoss vorzugsweise konventionelle Luftrohrleitungen angeschlossen sind.

13. Lüftungsnetzwerk nach einem der vorangehenden Ansprüche,
wobei das Betonbauelement (B) eine mit dem Zuluftdurchströmungsraum (10z) in dem Betonkörper (10) verbundene Anschlusseinrichtung aufweist zum Anschluss einer externen Zuluftzuleitung (11z) und/oder dass das Betonbauelement (B) eine mit dem Abluftdurchströmungsraum (10a) in dem Betonkörper (10) verbundene Anschlusseinrichtung aufweist zum Anschluss einer externen Abluftableitung (11a).

14. Lüftungsnetzwerk nach einem der vorangehenden Ansprüche,
wobei der Zuluftdurchströmungsraum (10z) und der Abluftdurchströmungsraum (10a) in einem gemeinsamen Betonbauelement ausgebildet sind.

15. Lüftungsnetzwerk nach einem der vorangehenden Ansprüche,
wobei der Zuluftdurchströmungsraum (10z) und der Abluftdurchstörmungsraum (10a) jeweils in einem separaten Betonbauelement ausgebildet ist.

## Claims

1. Ventilation network for a building, preferably a detached house or apartment building, preferably for controlled living space ventilation, wherein the ventilation network has plural concrete structural elements (B) each having a concrete body (10) having at least one chamber for incoming air to flow through (10z) and/or at least one chamber for used air to flow through (10a),
wherein, in the concrete body (10), a multifunctional channel (10m) is formed next to the chamber for incoming air to flow through (10z) and/or next to the chamber for used air to flow through (10a),
wherein it is provided that at least one of the concrete structural elements is formed such
(i) that the at least one chamber for incoming air to flow through (10z) formed in the concrete body (10) has an incoming air treatment device (10zb),
- in that the incoming air treatment device (10zb) engages in the chamber for incoming air to flow through (10z) and/or is arranged in the chamber for incoming air to flow through and/or the incoming air treatment device (10zb) communicates with the chamber for incoming air to flow through (10z);
- wherein the incoming air treatment device (10zb) is formed as an air purification device and/or an air humidifying device and/or as an odorising device;
- wherein a sensor device that is connected to and/or cooperates with the incoming air treatment device (10zb) is arranged in the multifunctional channel (10m), wherein a connecting opening in or through which the sensor device engages or reaches is formed in a dividing wall between the chamber for incoming air to flow through (10z) and the multifunctional channel (10m); and/or
(ii) that the at least one chamber for used air to flow through (10a) formed in the concrete body (10) has a used air treatment device, - in that the used air treatment device engages in the chamber for used air to flow through (10a) and/or is arranged in the chamber for used air to flow through and/or communicates with the chamber for used air to flow through (10a),
- wherein the used air treatment device is formed as an air purification device and/or as an air humidifying device and/or as an odorising device,
- wherein a sensor device that is connected to and/or cooperates with the used air treatment device is arranged in the multifunctional channel, wherein a connecting opening in or through which the sensor device engages or reaches is formed in a dividing wall between the chamber for used air to flow through (10a) and the multifunctional channel (10m).

2. Ventilation network according to claim 1,
- wherein a control device that is connected to and/or cooperates with the incoming air treatment device (10zb) is arranged in the multifunctional channel (10m), wherein a connecting opening in or through which the control device and/or an electrical connecting device for the incoming air treatment device (10zb) engages or reaches is formed in a dividing wall between the chamber for incoming air to flow through (10z) and the multifunctional channel (10m);
and/or
- wherein a control device that is connected to and/or cooperates with the used air treatment device is arranged in the multifunctional channel (10m), wherein a connecting opening in or through which the control device and/or an electrical connecting device for the used air treatment device engages or reaches is formed in a dividing wall between the chamber for used air to flow through (10a) and the multifunctional channel (10m).

3. Ventilation network according to claim 1 or 2,
wherein the sensor device has a sensor head that engages in the connecting opening and/or reaches through this.

4. Ventilation network according to one of the preceding claims,
wherein the incoming air treatment device (10zb) and/or the used air treatment device is formed as a device factory installed in or on the at least one concrete structural element (B, 10), or as a device that can be retrofitted in or on the at least one concrete structural element (B, 10).

5. Ventilation network according to one of the preceding claims,
wherein the air purification device (10zb) is formed for reducing dust and/or air pollutants, preferably fine particulates, VOCs, mould spores and/or odours.

6. Ventilation network according to one of the preceding claims,
wherein the air purification device is formed on the basis of
(i) electrostatic air treatment, and/or
(ii) mechanical air treatment, and/or
(iii) catalytic air treatment, and/or
(iv) ionising air treatment, preferably ozonisation, and/or
(v) UV light air treatment, and/or
(vi) wet chemical air treatment.

7. Ventilation network according to one of the preceding claims,
- wherein the chamber for incoming air to flow through (10z) is formed in the concrete body as a shaft and/or as a pipe and/or as a hollow space shaped with changing cross sections and/or directions; and/or
- wherein the chamber for used air to flow through (10a) is formed in the concrete body as a shaft and/or as a pipe and/or as a hollow space shaped with changing cross sections and/or directions.

8. Ventilation network according to one of the preceding claims,
wherein the at least one concrete structural element (B, 10) has a chamber for incoming air to flow through (10z) and a chamber for used air to flow through (10a), which are formed to work in counter flow, preferably arranged parallel to each other.

9. Ventilation network according to one of the preceding claims,
- wherein at least one inspection opening (10zö) which forms an access to the chamber for incoming air to flow through (10z) and/or to the incoming air purification device and/or to the odorising device and/or to the air humidifying device is formed in the concrete body (10) of the at least one concrete structural element (B); and/or
- wherein at least one inspection opening (10aö) which forms an access to the chamber for used air to flow through (10a) and/or to the used air purification device and/or to the odorising device and/or to the air humidifying device is formed in the concrete body (10) of the at least one concrete structural element (B).

10. Ventilation network according to one of the preceding claims,
wherein plural of the concrete structural elements (B) are arranged vertically above each other and/or horizontally next to each other in such a manner that the chambers for incoming air to flow through (10z) and/or the chambers for used air to flow through (10a) of the concrete structural elements (B) arranged vertically above each other and/or the chambers for incoming air to flow through (10z) and/or the chambers for used air to flow through (10a) of the concrete structural elements (B) arranged horizontally next to each other communicate with each other, preferably form vertical and/or horizontal shafts.

11. Ventilation network according to claim 10,
wherein in at least one storey of the building, the ventilation network has at least one distributing device, which communicates with at least one of the chambers for incoming air to flow through (10z) and/or the chambers for used air to flow through (10a) of the concrete structural elements (B).

12. Ventilation network according to claim 11,
wherein preferably conventional air pipelines are attached to the distributing device for the purpose of lateral distribution in the storey.

13. Ventilation network according to one of the preceding claims,
wherein the concrete structural element (B) has an attaching device connected with the chamber for incoming air to flow through (10z) in the concrete body (10) for attaching an external incoming air supply line (11z) and/or that the concrete structural element (B) has an attaching device connected with the chamber for used air to flow through (10a) in the concrete body (10) for attaching an external used air discharge (11a).

14. Ventilation network according to one of the preceding claims,
wherein the chamber for incoming air to flow through (10z) and the chamber for used air to flow through (10a) are formed in a common concrete structural element.

15. Ventilation network according to one of the preceding claims,
wherein the chamber for incoming air to flow through (10z) and the chamber for used air to flow through (10a) is respectively formed in a separate concrete structural element.

## Revendications

1. Réseau de ventilation pour un bâtiment, de préférence une maison individuelle ou un immeuble d'habitation, de préférence pour la ventilation des espaces de vie, dans lequel le réseau de ventilation comprend plusieurs éléments de construction en béton (B) avec chacun un corps en béton (10) avec au moins un espace d'entrée d'air (10z) et/ou au moins un espace de sortie d'air (10a),
dans lequel, dans le corps en béton (10), est réalisé un canal multifonctionnel (10m) à proximité de l'espace d'entrée d'air (10z) et/ou à proximité de l'espace de sortie d'air (10a),
dans lequel il est prévu
qu'au moins un des éléments de construction en béton est conçu de sorte que
(i) l'au moins un espace d'entrée d'air (10z) réalisé dans le corps en béton (10) comprend un dispositif de traitement de l'air entrant (10zb),
- le dispositif de traitement de l'air entrant (10zb) s'intégrant dans l'espace d'entrée d'air (10z) et/ou étant disposé dans l'espace d'entrée d'air et/ou le dispositif de traitement de l'air entrant (10zb) communiquant avec l'espace d'entrée d'air (10z) ;
- dans lequel le dispositif de traitement de l'air entrant (10zb) est conçu comme un dispositif de purification d'air et/ou un dispositif d'humidification de l'air et/ou un dispositif d'odorisation de l'air ;
- dans lequel, dans le canal multifonctionnel (10m), est disposé un dispositif de capteur qui est relié et/ou qui interagit avec le dispositif de traitement de l'air entrant (10zb), dans lequel, dans une paroi intermédiaire entre l'espace d'entrée d'air (10z) et le canal multifonctionnel (10m), est réalisée une ouverture de raccordement dans laquelle s'intègre ou passe le dispositif de capteur ;
et/ou
(ii) l'au moins un espace de sortie d'air (10a), réalisé dans le corps en béton (10), comprend un dispositif de traitement de l'air sortant,
- le dispositif de traitement de l'air sortant s'intégrant dans l'espace de sortie d'air (10a) et/ou étant disposé dans l'espace de sortie d'air et/ou communiquant avec l'espace de sortie d'air (10a),
- dans lequel le dispositif de traitement de l'air sortant est conçu comme un dispositif de purification d'air et/ou un dispositif d'humidification de l'air et/ou un dispositif d'odorisation de l'air,
- dans lequel, dans le canal multifonctionnel, est disposé un dispositif de capteur qui est relié et/ou qui interagit avec le dispositif de traitement de l'air sortant, dans lequel, dans une paroi intermédiaire entre l'espace de sortie d'air (10a) et le canal multifonctionnel (10m), est réalisée une ouverture de raccordement dans laquelle s'intègre ou passe le dispositif de capteur.

2. Réseau de ventilation selon la revendication 1,
- dans lequel, dans le canal multifonctionnel (10m), est disposé un dispositif de commande qui est relié et/ou qui interagit avec le dispositif de traitement de l'air entrant (10zb), dans lequel, dans une paroi intermédiaire entre l'espace d'entrée d'air (10z) et le canal multifonctionnel (10m), est réalisée une ouverture de raccordement dans laquelle s'intègre ou passe le dispositif de commande et/ou un dispositif de raccordement électrique avec le dispositif de traitement de l'air entrant (10zb) ;
et/ou
- dans lequel, dans le canal multifonctionnel (10m), est disposé un dispositif de commande qui est relié et/ou qui interagit avec le dispositif de traitement de l'air sortant, dans lequel, dans une paroi intermédiaire entre l'espace de sortie d'air (10a) et le canal multifonctionnel (10m), est réalisée une ouverture de raccordement dans laquelle s'intègre ou passe le dispositif de commande et/ou un dispositif de raccordement électrique avec le dispositif de traitement de l'air sortant.

3. Réseau de ventilation selon la revendication 1 ou 2,
dans lequel le dispositif de capteur comprend une tête de capteur qui s'intègre et/ou passe dans l'ouverture de raccordement.

4. Réseau de ventilation selon l'une des revendications précédentes,
dans lequel le dispositif de traitement de l'air entrant (10zb) et/ou le dispositif de traitement de l'air sortant est conçu comme un dispositif intégré dès le départ dans ou sur l'au moins un élément de construction en béton (B, 10) ou comme un dispositif pouvant être intégré ultérieurement dans ou sur l'au moins un élément de construction en béton (B, 10).

5. Réseau de ventilation selon l'une des revendications précédentes,
dans lequel le dispositif de purification de l'air (10zb) est conçu pour réduire les poussières et/ou les substances nocives présentes dans l'air, de préférence les poussières fines, les composés organiques volatils, les spores de moisissures, et/ou les odeurs.

6. Réseau de ventilation selon l'une des revendications précédentes,
dans lequel le dispositif de purification de l'air est conçu sur la base
(i) d'un traitement électrostatique de l'air et/ou
(ii) d'un traitement mécanique de l'air et/ou
(iii) d'un traitement catalytique de l'air et/ou
(iv)d'un traitement ionisant de l'air, de préférence une ozonisation,
et/ou
(v) un traitement de l'air par la lumière UV et/ou
(vi)un traitement de l'air par voie humide.

7. Réseau de ventilation selon l'une des revendications précédentes,
- dans lequel l'espace d'entrée d'air (10z) est réalisé dans le corps en béton sous la forme d'un puits et/ou d'un tube et/ou d'une cavité avec des sections transversales variables et/ou avec des directions variables, et/ou
- l'espace de sortie d'air (10a) est réalisé dans le corps en béton sous la forme d'un puits et/ou d'un tube et/ou d'une cavité avec des sections transversales variables et/ou avec des directions variables.

8. Réseau de ventilation selon l'une des revendications précédentes,
dans lequel l'au moins un élément de construction en béton (B, 10) comprend un espace d'entrée d'air (10z) et un espace de sortie d'air (10a) qui sont disposés de façon à fonctionner à contre-courant, de préférence de manière parallèle entre eux.

9. Réseau de ventilation selon l'une des revendications précédentes,
- dans lequel, dans le corps en béton (10) de l'au moins un élément de construction en béton (B), est réalisée au moins une ouverture de révision (10zö) qui constitue un accès à l'espace d'entrée d'air (10z) et/ou au dispositif de purification de l'air entrant et/ou au dispositif d'odorisation et/ou au dispositif d'humidification de l'air ; et/ou
- dans lequel, dans le corps en béton (10) de l'au moins un élément de construction en béton (B), est réalisée au moins une ouverture de révision (10aö) qui constitue un accès à l'espace de sortie d'air (10a) et/ou au dispositif de purification de l'air sortant et/ou au dispositif d'odorisation et/ou au dispositif d'humidification de l'air.

10. Réseau de ventilation selon l'une des revendications précédentes,
dans lequel plusieurs des éléments de construction en béton (B) sont disposés verticalement les uns au-dessus des autres et/ou horizontalement les uns à côté des autres de sorte que les espaces d'entrée d'air (10z) et/ou les espaces de sortie d'air (10a) des éléments de construction en béton (B) disposés verticalement les uns au-dessus des autres et/ou les espace d'entrée d'air (10z) et/ou les espaces d'entrée d'air (10z) et/ou les espaces de sortie d'air (10a) des éléments de construction en béton (B) disposés horizontalement les uns à côté des autres communiquent entre eux, de préférence forment des puits verticaux et/ou horizontaux.

11. Réseau de ventilation selon la revendication 10,
dans lequel le réseau de ventilation comprend, dans au moins un étage du bâtiment, au moins un dispositif de distribution qui communique avec au moins un des espaces d'entrée d'air (10z) et/ou des espaces de sortie d'air (10a) des éléments de construction en béton (B).

12. Réseau de ventilation selon la revendication 11,
dans lequel, au dispositif de distribution, pour la distribution transversale dans l'étage, sont raccordés de préférence des canalisations d'air conventionnelles.

13. Réseau de ventilation selon l'une des revendications précédentes,
dans lequel l'élément de construction en béton (B) comprend un dispositif de raccordement relié avec l'espace d'entrée d'air (10z) dans le corps en béton (10), pour le raccordement d'une conduite d'alimentation en air externe (11z) et/ou en ce que l'élément de construction en béton (B) comprend un dispositif de raccordement relié avec l'espace de sortie d'air (10a) dans le corps en béton (10), pour le raccordement d'une conduite d'évacuation d'air externe (11a).

14. Réseau de ventilation selon l'une des revendications précédentes,
dans lequel l'espace d'entrée d'air (10z) et l'espace de sortie d'air (10a) sont réalisés dans un élément de construction en béton commun.

15. Réseau de ventilation selon l'une des revendications précédentes,
dans lequel l'espace d'entrée d'air (10z) et l'espace de sortie d'air (10a) sont réalisés dans des éléments de construction en béton séparés.
